# FASCICULE DE BREVET EUROPEEN

(11) **EP 4 617 793 B1**
(45) Date de publication et mention de la délivrance du brevet: **08.04.2026**
(21) Numéro de dépôt: 24162966.6
(22) Date de dépôt: 12.03.2024
(51) Int. Cl.: G04B 19/253

(54) **MÉCANISME DE CALENDRIER POUR MOUVEMENT D'HORLOGERIE PERMETTANT D'AFFICHER AU MOINS LE QUANTIÈME RÉTROGRADE**
KALENDERMECHANISMUS FÜR UHRWERK, DER MINDESTENS DEN RETROGRADEN KALENDER ANZEIGT
CALENDAR MECHANISM FOR A TIMEPIECE MOVEMENT ALLOWING TO DISPLAY AT LEAST THE RETROGRADE CALENDAR

(43) Date de publication de la demande: 17.09.2025
(73) Titulaire: PATEK PHILIPPE SA GENEVE, 1204 Genève (CH)
(72) Inventeur: FEYER, Julien, 1228 Plan-les-Ouates (CH); TANNER, Samuel, 1228 Plan-les-Ouates (CH)
(74) Mandataire: Micheli & Cie SA

(56) Documents cités:
- EP-A1- 3 989 011
- CH-A3- 6 538 41G

## Description

La présente invention a pour objet un mécanisme de calendrier pour mouvement d'horlogerie permettant d'afficher au moins le quantième de manière rétrograde. De préférence, le mécanisme de calendrier est un mécanisme de calendrier perpétuel.

Un mécanisme de quantième perpétuel rétrograde est décrit dans l'ouvrage "Les Montre compliquées" de François Lecoultre aux pages 231 à 236. Dans ce mécanisme, seul l'affichage du quantième est rétrograde : l'aiguille du quantième se déplace sur un arc de cercle tracé sur le cadran de sorte que lorsque cette aiguille arrive en fin de mois sur le 28, 29, 30 ou 31, elle revient instantanément à son point de départ sur le chiffre 1. Les autres affichages du jour de la semaine, du mois de l'année, des phases de lune et des années bissextiles sont classiques.

Dans ce mécanisme, l'aiguille de quantième est portée par une roue de quantième à dents triangulaires solidaire d'un pignon en prise avec une crémaillère qui tend à pivoter la roue de quantième dans un premier sens. Cette roue de quantième est entraînée dans un second sens d'une dent par jour par le mécanisme de la pièce d'horlogerie. Un cliquet est prévu pour empêcher la roue de quantième de tourner dans le premier sens. Le cliquet comporte un bras en appui sur une came des mois fixée sur l'étoile des mois à douze dents. La came des mois comporte des s dont la profondeur détermine les mois à 30 ou 31 jours ainsi qu'une encoche dans laquelle pivote la came des années bissextiles. Cette came des années bissextiles comprend quatre échelons dont trois égaux et un quatrième, distinct, déterminant une année bissextile. Chaque fois que l'étoile des mois accomplit un tour complet, la came des années bissextiles fait un quart de tour grâce à un mécanisme approprié (en général une croix de Malte). L'extrémité du bras du cliquet se termine par un râteau à quatre crans. La position de ce râteau est donc réglée par la came des mois. Un doigt solidaire de la roue de quantième sert à soulever le cliquet en agissant contre les crans du râteau au moment voulu pour libérer la roue de quantième qui pivote alors dans le premier sens poussée par la crémaillère. Cette libération a lieu au moment du passage du dernier jour du mois au 1er jour du mois suivant, la position de l'extrémité du bras du cliquet sur la came des mois déterminant le moment du déclenchement et limitant la longueur du mois.

Dans ce mécanisme, seul le quantième est affiché de manière rétrograde. L'affichage des mois est standard : l'aiguille des mois est fixée sur l'étoile des mois et doit avancer d'un douzième de tour pour marquer le mois suivant au moment où l'aiguille de quantième rétrograde. Pour ce faire, la crémaillère présente un bras agencé pour pousser une dent de l'étoile des mois lors de sa chute.

EP 3 989 011 A1 et CH 653 841 A3 décrivent deux mécanismes de calendrier rétrograde du quantième avec râteau de rappel.

De manière générale, les mécanismes de quantième rétrogrades sont encombrants, notamment en épaisseur si l'on veut des affichages concentriques.

Le but de la présente invention est de fournir un mécanisme de calendrier (simple, annuel ou perpétuel) pour mouvement d'horlogerie qui permette au moins l'affichage du quantième de façon rétrograde. Un but de la présente invention est notamment de fournir un mécanisme de calendrier qui permette en particulier l'affichage rétrograde du quantième et du mois. Un autre but de la présente invention est de réaliser un mécanisme de calendrier qui permette l'affichage rétrograde du quantième et qui soit simple et peu encombrant en particulier en épaisseur.

La présente invention a pour objet un mécanisme de calendrier pour mouvement d'horlogerie selon la revendication 1.

Les figures annexées illustrent schématiquement et à titre d'exemple une forme d'exécution du mécanisme de calendrier selon l'invention. Dans cette forme d'exécution, le mécanisme de calendrier permet d'afficher notamment le quantième et le mois de façon rétrograde.
Les figures 1 à 14 illustrent les éléments du mécanisme de calendrier permettant l'affichage du quantième tandis que les figures 15 et 16 illustrent les éléments du mécanisme de calendrier permettant l'affichage du mois. En particulier, la figure 1 est une vue de dessus d'une partie d'un mécanisme de calendrier selon une forme d'exécution de l'invention au 31 janvier.
La figure 2 est une vue de dessus du mécanisme de la figure 1 illustrant le passage du 31 janvier au 1er février (avant le saut).
Les figures 3 et 4 sont des vues du dessus, respectivement de dessous, du mécanisme au 1er février (après le saut).
La figure 5 est une vue de dessus du mécanisme illustrant le passage du 1er février au 2 février (avant le saut).
La figure 6 est une vue de dessus du mécanisme au 2 février (après le saut).
La figure 7 est une vue de dessus du mécanisme au 28 février.
La figure 8 est une vue de dessus du mécanisme illustrant le passage du 28 février au 1er mars (avant le saut).
La figure 9 est une vue de dessus du mécanisme au 29 février.
La figure 10 est une vue de dessus du mécanisme illustrant le passage du 29 février au 1er mars (avant le saut).
La figure 11 est une vue de dessus du mécanisme au 1er mars (après le saut).
La figure 12 est une vue de dessus du mécanisme au 30 avril.
La figure 13 est une vue de dessus du mécanisme illustrant le passage du 30 avril au 1er mai (avant le saut).
La figure 14 est une vue du mécanisme au 1er mai.
La figure 15 illustre les éléments du mécanisme de calendrier des figures précédentes permettant l'affichage du mois, le mois affiché étant le mois de décembre.
La figure 16 illustre les éléments du mécanisme de calendrier des figures précédentes permettant l'affichage du mois, le mois affiché étant le mois de janvier.

Le mécanisme de calendrier selon l'invention est destiné à équiper un mouvement d'horlogerie pour permettre l'affichage d'au moins le quantième du mois. Selon l'invention, cet affichage est rétrograde.

Dans la forme d'exécution illustrée, le mécanisme de calendrier est en particulier un mécanisme de calendrier perpétuel permettant d'afficher entre autres le quantième, le mois et l'année bissextile.

Une roue des 24 heures (non illustrée) est pivotée en A et est agencée pour être entraînée d'un tour par jour par le mouvement d'horlogerie comprenant le mécanisme de calendrier. Cette roue des 24 heures porte un doigt des 24 heures 1 agencé pour entraîner une fois par jour une grande bascule 2 pivotée en B sur le mouvement d'horlogerie. De préférence et comme illustré aux figures, le doigt des 24 heures 1 coopère avec un cliquet de correction 21 de la grande bascule pour permettre la mise à l'heure dans le sens anti-horaire de l'affichage horaire du mouvement d'horlogerie sans correction du quantième et sans casse du mécanisme.

La grande bascule 2 est soumise à l'action d'un ressort de rappel 22 qui tend à la maintenir dans une première position de repos en appui contre une butée non représentée. Lorsque le doigt des 24 heures 1 entraîne la grande bascule 2, il la fait pivoter en B contre l'action de son ressort de rappel 22.

Un cliquet d'entraînement 23 est pivoté sur la grande bascule 2 et est soumis à l'action d'un ressort de rappel 230. Le cliquet d'entraînement 23 est destiné à coopérer avec une roue de quantième 3 à dents triangulaires pour faire avancer celle-ci d'un pas dans un premier sens lorsque la grande bascule 2 pivote entraînée par le doigt des 24 heures 1. La roue de quantième 3 porte un indicateur de quantième (non illustré) qui peut prendre toute forme appropriée.

Un sautoir 4 positionne la roue de quantième 3 et empêche celle-ci de pivoter dans un second sens opposé au premier. Pour ce faire, le sautoir 4 comprend un premier bras de positionnement 41 agencé pour coopérer avec la denture 31 de la roue de quantième 3 pour le positionnement et le blocage de cette dernière. Un ressort de rappel 40 est agencé pour contraindre le sautoir 4 contre la denture 31 de la roue de quantième 3.

Un bloqueur 5 est pivoté en C et comprend un premier bras 51 agencé pour coopérer avec un second bras de blocage 42 du sautoir 4. Le bloqueur 5 est soumis à l'action de son ressort de rappel 53 qui tend à pousser ledit bloqueur 5 dans une position dans laquelle le premier bras 51 est en butée contre un plot 54 chassé dans le mouvement d'horlogerie. Le bloqueur 5 comprend encore un second bras 52 agencé pour coopérer avec un bras 24 de la grande bascule 2. Comme on le verra plus loin, le bloqueur 5 permet de retenir le sautoir 4 en dehors de la denture 31 de la roue de quantième lors du passage de la fin d'un mois pour permettre le retour rétrograde de la roue de quantième 3.

Un pignon de quantième 6 est solidaire de la roue de quantième 3 et est en prise avec un râteau de quantième 7 pivoté en D. Le râteau de quantième 7 est soumis à l'action de son ressort de rappel 74 qui tend à le faire pivoter en direction d'une butée 75 fixée sur le mouvement d'horlogerie. En particulier, le râteau de quantième 7 tend à faire pivoter le pignon 6 et la roue de quantième 3 dans un second sens opposé au premier sens (sens d'actionnement de la grande bascule 2 sur la roue de quantième 3). Le râteau de quantième 7 porte une goupille des mois 71 agencée pour coopérer avec une bascule intermédiaire 8 pivotée en E sur une bascule des mois 9 elle-même pivotée en F sur le mouvement d'horlogerie.

La bascule intermédiaire 8 comporte une fente 81 traversée par une goupille 43 fixée sur le sautoir 4 de la roue de quantième 3. Lorsque le râteau de quantième 7 atteint sa position haute au passage du dernier jour du mois au premier jour du mois suivant, la goupille des mois 71 pousse la bascule intermédiaire 8 qui pivote en E et agit sur la seconde goupille 43 pour faire pivoter le sautoir 4 qui libère alors la roue de quantième 3 et le bloqueur 5. Ce dernier tombe alors pour bloquer le sautoir 4 hors de la denture 31 de la roue de quantième 3.

La bascule des mois 9 comprend un palpeur 91 qui est agencé pour venir en appui contre une came des mois 10. La came des mois 10 comprend une première portion 101 dont le profil est calculé pour déterminer les mois à 30 ou 31 jours entre mars et janvier et une seconde portion 102 pour le mois de février. Cette seconde portion 102 présente en son centre une encoche 1022 pour laisser passer une dent d'une came des années bissextiles 11 montée pivotante sur la came des mois 10.

La came des années bissextiles 11 a pour rôle de déterminer si l'année en cours est bissextile ou non, c'est à dire si le mois de février a 28 ou 29 jours. Dans la forme d'exécution illustrée, la came des années bissextiles 11 est un satellite pivoté sur la came des mois 10 et formé de 8 dents dont six dents 111 sont entières pour les années non bissextiles et les mois de février à 28 jours et 2 dents 112 sont tronquées pour les années bissextiles et les mois de février à 29 jours (l'inverse est bien sûr possible, soit six dents tronquées et deux dents entières). La came des années bissextiles 11 est entraînée par une roue fixe 12 à neuf dents qui est coaxiale à la came des mois 10.

Ainsi, la bascule des mois 9 et par extension la bascule intermédiaire 8 peuvent prendre quatre positions différentes selon le mois en cours.

Enfin, selon l'invention, le râteau de quantième 7 porte encore un doigt des mois 72 monté pivotant sur ledit râteau 7 et soumis à l'action d'un ressort de rappel 73. Le doigt des mois 72 est agencé pour entraîner une étoile des mois 13 solidaire de la came des mois 10 lors de la chute du râteau de quantième 7. L'étoile des mois 13 est soumise à l'action de son sautoir de positionnement 14 et entraîne quant à elle l'affichage des mois.

Cet affichage des mois peut présenter toute forme appropriée. De préférence, il s'agit également d'un affichage rétrograde tel qu'illustré dans les figures 15 et 16. Le mécanisme de calendrier selon la présente forme d'exécution comprend ainsi en outre un pignon à denture tronquée 15 solidaire de l'étoile des mois 13. Le pignon à denture tronquée 15 comprend un secteur denté 151 et un secteur sans dents 152 et est agencé pour entraîner un râteau des mois 17 pivoté en G sur le mouvement d'horlogerie. Le râteau des mois 17 est soumis à l'action de son ressort de rappel 171 qui tend à le faire pivoter dans le sens opposé au sens d'entraînement du pignon à denture tronqué 15. Enfin, le râteau des mois 17 engrène avec un pignon d'affichage des mois 18 qui porte l'indicateur des mois (non illustré). De préférence, un dispositif à rattrapage de jeu est prévu entre le râteau des mois 17 et le pignon d'affichage des mois 18. Un tel dispositif peut prendre la forme d'une denture particulière pour le pignon d'affichage des mois 18.

On décrit maintenant le fonctionnement du mécanisme de calendrier selon la forme d'exécution de l'invention illustrée aux figures.

Les figures 1, 7, 9, 12 illustrent le mécanisme de calendrier tel que décrit ci-dessus en fin de mois, respectivement le 31 janvier, 28 février (année non bissextile), 29 février (année bissextile) et 30 avril. La grande bascule 2 est maintenue dans sa position de repos en appui sur sa butée par son ressort de rappel 22. Le palpeur 91 de la bascule des mois 9 est en appui sur la zone du profil de la came des mois 10 correspondant au mois en cours.

Dans cette position de fin de mois, le sautoir 4 est poussé par son ressort de rappel dans une positon dans laquelle son premier bras 41 est maintenu dans la denture 31 de la roue de quantième 3. La roue de quantième 3, le pignon de quantième 6 et par conséquence le râteau de quantième 7 sont ainsi bloqués par le sautoir 4. Le bras 51 du bloqueur 5 est en appui contre le second bras 42 du sautoir 4 poussé par son ressort de rappel 53. Le râteau de quantième 7 est en prise avec le pignon de quantième 6 bloqué par le sautoir 4 mais ne coopère ni avec la bascule intermédiaire 8 ni avec l'étoile des mois 13.

Dans la figure 1, le palpeur 91 est en appui sur une zone de la première portion 101 de la came des mois 10 correspondant au moins de janvier à 31 jours.

Dans la figure 12, le palpeur 91 est en appui sur une zone de la première portion 101 de la came des mois 10 dont la profondeur correspond au mois d'avril à 30 jours.

La figure 7 illustre le cas d'une année non bissextile, le mois de février se terminant le 28. Dans ce cas, le palpeur 91 est en appui contre une dent entière 111 de la came des années bissextiles 11 qui se trouve dans l'encoche 1022 de la seconde portion 102 de la came des mois 10.

La figure 9 illustre le cas d'une année bissextile, le mois de février se terminant le 29. Dans ce cas, le palpeur 91 est en appui contre une dent tronquée 112 de la came des années bissextiles 11 qui se trouve dans l'encoche 1022 de la seconde portion 102 de la came des mois 10.

Les figures 2, 8, 10 et 13 illustrent le passage du dernier jour du mois au 1^{er} jour du mois suivant juste avant le saut rétrograde, soit respectivement le passage du 31 janvier au 1^{er} février, du 28 février au 1^{er} mars, du 29 février au 1^{er} mars et du 30 avril au 1^{er} mai.

A la fin d'un mois, le doigt des 24 heures 1 entraîné par la roue des 24 heures vient au contact du cliquet de correction 21 et fait pivoter la grande bascule 2. Le cliquet d'entraînement 23 vient au contact de la denture 31 de de la roue de quantième 3 pour faire avancer celle-ci d'un pas dans un premier sens. Simultanément, le bras 24 de la grande bascule 2 vient en appui contre le second bras 52 du bloqueur 5 et le fait pivoter contre l'action de son ressort de rappel 53.

En pivotant, la roue de quantième 3 entraîne le pignon de quantième 6 qui entraine à son tour le râteau de quantième 7 qui pivote contre l'action de son ressort de rappel 74 pour rejoindre sa position haute. La goupille des mois 71 vient alors au contact de la bascule intermédiaire 8, dont la position est déterminée par la bascule des mois 9 en appui sur la came des mois 10, et la fait pivoter. La bascule intermédiaire 8 agit sur la goupille 43 du sautoir 4 et soulève alors ledit sautoir 4 dans une position soulevée dans laquelle le premier bras 41 dudit sautoir 4 n'est plus dans la denture 31 de la roue de quantième 3 (figures 2, 8, 10 et 13).

La roue de quantième 3 est libérée et elle peut alors pivoter dans le second sens sous l'action du râteau de quantième 7 pour ramener l'indicateur de quantième en arrière au 1^{er} du mois. Ce retour rétrograde est détaillé ci-après.

Le doigt des 24 heures 1 continue sa rotation jusqu'à ce qu'il libère le cliquet de correction 21. La grande bascule 2 reprend alors sa position de repos poussée par son ressort de rappel 22 : le cliquet d'entraînement 23 sort de la denture 31 de la roue de quantième 3 et le bras 24 de la grande bascule 2 libère le bloqueur 5 (figures 3 et 4, 11 et 14). Ce faisant, le bloqueur 5 pivote jusqu'à venir en appui sur son plot 54 poussé par son ressort de rappel 53. Dans cette position, il empêche le sautoir 4 de retomber dans la denture 31 de la roue de quantième 3 et maintient ledit sautoir 4 dans sa position soulevée. Ainsi, puisque rien ne retient la roue de quantième 3, le râteau du quantième 7 pivote sous l'action de son ressort de rappel 74 et tombe jusqu'à venir en appui contre la butée 75. Ce faisant, le râteau de quantième 7 entraîne le pignon de quantième 6 qui pivote de sorte que l'indicateur de quantième qu'il porte revient en arrière pour indiquer à nouveau le chiffre 1.

Selon l'invention, en tombant, le râteau de quantième 7 entraîne l'étoile des mois 13 d'un pas grâce au doigt des mois 72 qui dans la position haute du râteau, au passage de la fin d'un mois, vient dans la denture de l'étoile des mois 13. L'étoile des mois 13 entraîne la came des mois 10 qui lui est solidaire et le palpeur 91 de la bascule des mois 9 est désormais en regard de la zone de la came des mois 10 indiquant le mois suivant. On remarque que dans la forme d'exécution illustrée, la bascule des mois n'est pas soumise à l'action d'un ressort. Ainsi, cette bascule des mois n'est pas toujours contrainte contre la came des mois 10. En fin de mois, la goupille des mois 71 vient en contact et pousse la bascule intermédiaire 8 et la bascule des mois 9 jusqu'à ce que le palpeur 91 de cette dernière vienne en appui contre la came des mois 10.

Les figures 3 et 4 illustrent le cas du passage au 1^{er} février d'une année non bissextile, le palpeur 91 venant donc en appui sur une dent entière 111 de la came des années bissextiles 11 qui se trouve dans l'encoche 1022 de la seconde portion 102 de la came des mois 10 destinée au mois de février.

Les figures 11 et 14 illustrent le cas du passage au 1^{er} mars, respectivement au 1^{er} mai, le palpeur 91 venant donc en regard d'une zone de la première portion 101 de la came des mois 10 correspondant au mois de mars, respectivement mai.

Juste après le saut, le 1^{er} d'un mois, le bloqueur 5 est toujours en appui sur son plot 54 dans une position dans laquelle il empêche le sautoir 4 de retomber dans la denture 31 de la roue de quantième 3. Ladite roue de quantième 3 est positionnée par le râteau 7 en appui sur sa butée 75. Celle-ci est de préférence réglable pour éviter tout décalage d'affichage entre le 1^{er} et les autres jours du mois.

Les figures 5 et 6 illustrent le passage du 1^{er} au 2ème jour du mois, plus précisément, le passage du 1^{er} février au 2 février.

En partant de la situation de la figure 3 illustrant le 1^{er} février d'une année non bissextile, à la fin d'un jour, le doigt des 24 heures 1 entraîné par la roue des 24 heures vient au contact du cliquet de correction 21 et fait pivoter la grande bascule 2. Le cliquet d'entraînement 23 vient au contact de la denture 31 de de la roue de quantième 3 pour faire avancer celle-ci d'un pas dans un premier sens. Simultanément, le bras 24 de la grande bascule 2 vient en appui contre le second bras 52 du bloqueur 5 et le fait pivoter pour l'éloigner du plot 54 contre l'action de son ressort de rappel 53. Ce faisant, le bloqueur 5 libère le sautoir 4 qui retombe dans la denture 31 de la roue de quantième 3 et reprend son rôle pour le positionnement et le blocage de cette roue.

Le pignon de quantième 6 solidaire de la roue de quantième 3 entraine à son tour le râteau de quantième 7 qui pivote contre l'action de son ressort de rappel 74 et s'éloigne de la butée 75. L'indicateur porté par le pignon de quantième 6 affiche le 2. La roue de quantième 3 pivote jusqu'à ce que le bras 41 du sautoir 4 retombe dans la denture 31 (figure 5).

Le doigt des 24 heures 1 continue sa rotation jusqu'à ce qu'il libère le cliquet de correction 21. La grande bascule 2 reprend sa position de repos poussée par son ressort de rappel 22 : le cliquet d'entraînement 23 sort de la denture 31 de la roue de quantième 3 et le bras 24 de la grande bascule 2 libère le bloqueur 5. Ce faisant, le bloqueur 5 retombe en appui sur le second bras 42 du sautoir 4 (figure 6) qui a retrouvé sa position dans la denture 31 de la roue de quantième 3. L'indicateur de quantième affiche désormais le 2.

Lors d'un passage du quantième normal en cours de mois, la séquence est sensiblement la même :
Le doigt des 24 heures 1 entraîné par la roue des 24 heures vient au contact du cliquet de correction 21 et fait pivoter la grande bascule 2. Le cliquet d'entraînement 23 vient au contact de la denture 31 de de la roue de quantième 3 pour faire avancer celle-ci d'un pas dans le premier sens. Simultanément, le bras 24 de la grande bascule 2 vient en appui contre le second bras 52 du bloqueur 5 et le fait pivoter. Le sautoir 4 se soulève lors de la rotation de la roue de quantième 3 actionnée par le cliquet d'entraînement 23. En se soulevant, la goupille 43 du sautoir 4 coulisse dans la fente 81 de la bascule intermédiaire 8 sans incidence sur la position de cette dernière ou de la bascule des mois 9.

Le pignon de quantième 6 solidaire de la roue de quantième 3 entraîne à son tour le râteau de quantième 7 qui pivote un peu plus contre l'action de son ressort de rappel 74. L'indicateur de quantième fait un pas.

Le doigt des 24 heures 1 continue sa rotation jusqu'à ce qu'il libère le cliquet de correction 21. La grande bascule 2 reprend sa position de repos poussée par son ressort de rappel 22 : le cliquet d'entraînement 23 sort de la denture 31 de la roue de quantième 3 et le bras 24 de la grande bascule 2 libère le bloqueur 5. Ce faisant, le bloqueur 5 retombe en appui sur le second bras 42 du sautoir 4.

Ainsi, selon l'invention, le mécanisme de calendrier tel qu'illustré permet l'affichage du quantième de manière rétrograde de manière simple. De plus, en revenant en arrière le râteau de quantième 7 entraîne également l'étoile de mois 13 pour l'affichage des mois. La libération du sautoir en fin de mois par la goupille portée par le râteau permet aussi de réaliser un mécanisme de calendrier dont l'épaisseur au niveau de la roue de quantième est réduite. De plus, en entraînant l'affichage des mois par le râteau de quantième qui ramène l'indicateur de quantième à 1 de manière rétrograde, le passage des mois se fait de manière simple sans augmenter la consommation pour le mouvement par rapport à un mécanisme connu.

Comme indiqué précédemment, de préférence, le mécanisme de calendrier selon l'invention est également agencé pour afficher le mois de manière rétrograde.

Les figures 15 et 16 illustrent le retour en arrière de l'affichage des mois au passage du 31 décembre au 1^{er} janvier.

Dans la figure 15, on peut voir les composants de l'affichage des mois du mécanisme de calendrier dans une configuration correspondant au mois de décembre. On retrouve sur cette figure l'étoile des mois 13 maintenue par son sautoir 14. Le râteau des mois 17 est en prise avec le secteur denté 151 du pignon à denture tronquée 15 solidaire de l'étoile des mois 13 et avec le pignon d'affichage des mois 18 qui porte l'indicateur des mois (non illustré). Le 31 décembre en fin de journée, le doigt des 24 heures 1 entrainé par le mouvement d'horlogerie actionne la grande bascule 2 qui pivote contre l'action de son ressort 230 et vient entraîner la roue de quantième 3 d'un pas.

En pivotant, la roue de quantième 3 entraîne le pignon de quantième 6 qui entraine à son tour le râteau de quantième 7 qui pivote encore contre l'action de son ressort de rappel 74 pour rejoindre sa position haute. La goupille des mois 71 vient alors au contact de la bascule intermédiaire 8, dont la position est déterminée par la bascule des mois 9 en appui sur la came des mois 10, et la fait pivoter. La bascule intermédiaire 8 agit sur la goupille 43 du sautoir 4 et soulève alors ledit sautoir 4 dans une position soulevée dans laquelle le premier bras 41 dudit sautoir 4 n'est plus dans la denture 31 de la roue de quantième 3 (figures 2, 8, 10 et 13). La roue de quantième 3 revient en arrière pour que l'indicateur affiche à nouveau le 1^{er}.

En tombant, le râteau de quantième 7 entraîne l'étoile des mois 13 d'un pas grâce au doigt des mois 72 qui dans la position haute du râteau de quantième 7 vient dans la denture de l'étoile des mois 13. L'étoile des mois 13 entraîne la came des mois 10 qui lui est solidaire et le palpeur 91 de la bascule des mois 9 est désormais en regard de la zone de la première portion 101 de la came des mois 10 indiquant le mois de janvier.

Le pignon à denture tronquée 15 a pivoté en même temps que l'étoile des mois 13 et c'est désormais le secteur sans dent 152 qui fait face au râteau des mois 17. Celui-ci n'est donc plus retenu et pivote poussé par son ressort de rappel 171 jusqu'à venir en appui sur une butée 172, qui est de préférence réglable. En tombant, le râteau des mois 17 entraîne le pignon d'affichage des mois 18 qui porte l'indicateur des mois. Celui-ci revient donc en arrière jusqu'à indiquer à nouveau le mois de janvier (figure 16). Le mécanisme est agencé pour qu'au prochain pas de l'étoile des mois 13 (c'est-à-dire au prochain changement de mois), le secteur denté 151 du pignon à denture tronquée 15 vienne à nouveau en prise avec le râteau des mois 17 pour faire pivoter celui-ci contre l'action de son ressort de rappel 171 et ainsi faire pivoter le pignon d'affichage des mois 18.

On a donc également réalisé l'affichage rétrograde des mois de manière simple et sécurisée en limitant l'encombrement et la consommation d'énergie pour le mouvement.

Dans la forme d'exécution illustrée, le mécanisme de calendrier est en mécanisme de calendrier perpétuel. En variante, il pourrait s'agit d'un mécanisme de calendrier simple ou annuel.

De manière générale, le mécanisme de calendrier selon l'invention comprend
- un mobile de quantième portant un indicateur du quantième agencé pour permettre l'affichage rétrograde du quantième ;
- un mobile d'actionnement agencé pour être entraîné par un mouvement de la pièce d'horlogerie pour faire avancer le mobile de quantième d'un pas par jour dans un premier sens en fin de jour ;
- un râteau de rappel du quantième soumis à l'action d'un ressort de rappel et en prise avec le mobile de quantième de sorte que le râteau de rappel du quantième tend à faire pivoter le mobile de quantième dans un second sens opposé au premier ;
- un sautoir de quantième coopérant avec le mobile de quantième pour empêcher celui-ci de pivoter dans le second sens ;
- un mobile de blocage commandé par le mobile d'actionnement ;
- une étoile des mois agencée pour entraîner un mobile des mois d'un pas à chaque fin de mois.

Le mécanisme est agencé de sorte que : au passage du dernier jour d'un mois au premier jour du mois suivant, le mobile d'actionnement fait avancer le mobile de quantième d'un pas dans le premier sens. Le râteau de rappel du quantième pivote contre l'action de son ressort de rappel pour atteindre sa position haute. Dans cette position haute, le râteau de rappel du quantième est agencé pour déplacer le sautoir de quantième dans une position soulevée dans laquelle il ne bloque plus le mobile de quantième. Toujours au passage du dernier jour d'un mois au premier jour du mois suivant, le mobile d'actionnement commande le mobile de blocage pour le déplacer dans une position dans laquelle il retient le sautoir de quantième hors de portée du mobile de quantième qui peut ainsi pivoter dans le second sens. D'autre part, le râteau de rappel du quantième est en outre agencé pour actionner l'étoile des mois et la faire avancer d'un pas lorsqu'il pivote depuis sa position haute sous l'action de son ressort de rappel.

De préférence, le mécanisme de calendrier comprend un outre
- une came des mois solidaire de l'étoile des mois et dont le profil détermine la longueur des mois (28, 29, 30 ou 31 jours) ;
- un palpeur des mois agencé pour venir en appui sur la came des mois ;
- un mobile intermédiaire pivoté sur le palpeur des mois et agencé pour coopérer avec le râteau de rappel du quantième et le sautoir du quantième.

Dans cette variante, lorsque le râteau de rappel du quantième pivote dans sa position haute au passage du dernier jour d'un mois au premier jour du mois suivant, il fait pivoter le mobile intermédiaire qui déplace alors le sautoir de quantième dans sa position soulevée dans laquelle ce dernier ne bloque plus le mobile de quantième qui peut ainsi pivoter dans le second sens. De préférence, la came des mois comprend une première portion pour les mois de 30 et 31 jours et une seconde portion pour le mois de février comprenant une fente au travers de laquelle passe une came des années bissextiles.

De préférence, l'affichage du mois est également un affichage rétrograde. Pour ce faire, le mécanisme d'affichage du mois comprend un pignon à denture tronquée solidaire de l'étoile des mois et comprenant un secteur denté et un secteur sans dent et agencé pour entraîner un râteau de rappel. Ledit râteau de rappel des mois est soumis à l'action d'un ressort de rappel qui tend à le faire pivoter dans le sens opposé au sens d'entraînement du pignon à denture tronqué. Le râteau de rappel des mois engrène avec un mobile des mois qui porte l'indicateur des mois. A la fin du dernier jour du mois de décembre, l'étoile des mois avance d'un pas entraînée par le râteau de rappel du quantième et fait pivoter le pignon à denture tronquée dans une position dans laquelle le secteur sans dent coopère avec le râteau de rappel des mois. Celui-ci n'étant plus retenu, il pivote sous l'action de son ressort de rappel et entraîne le mobile de mois qui revient en arrière de manière rétrograde.

De préférence, les mobiles du quantième et des mois sont concentriques.

Le mécanisme de calendrier selon l'invention, qu'il soit simple, annuel ou perpétuel, permet donc d'afficher le quantième et de préférence également le mois de manière rétrograde. En entraînant les mois via le râteau de rappel du quantième, on n'augmente pas la consommation sur le mouvement par rapport à une solution classique. Le faible encombrement du mécanisme, notamment en épaisseur, offre une grande liberté pour agencer les affichages du quantième et du mois. En particulier, ils pourraient être concentriques et/ou placés au centre du mouvement. De plus, il est possible d'offrir des affichages rétrogrades de grande taille, s'étendant sur un grand angle ou segment.

## Revendications

1. Mécanisme de calendrier pour pièce d'horlogerie comprenant
• un mobile de quantième (3, 6) portant un indicateur du quantième agencé pour permettre l'affichage rétrograde du quantième ;
• un mobile d'actionnement (2) agencé pour être entraîné par un mouvement de la pièce d'horlogerie pour faire avancer le mobile de quantième (3, 6) d'un pas par jour dans un premier sens en fin de jour ;
• un râteau de rappel du quantième (7) soumis à l'action d'un ressort de rappel (74) et en prise avec le mobile de quantième (3, 6) de sorte que le râteau de rappel du quantième (7) tend à faire pivoter le mobile de quantième (3, 6) dans un second sens opposé au premier, le râteau de rappel du quantième (7) étant agencé pour pivoter contre l'action de son ressort de rappel (74) pour atteindre une position haute lorsque le mobile d'actionnement (2) fait avancer le mobile de quantième (3, 6) d'un pas dans le premier sens au passage du dernier jour d'un mois au premier jour du mois suivant ;
• un sautoir de quantième (4) coopérant avec le mobile de quantième (3, 6) pour empêcher celui-ci de pivoter dans le second sens ;
• un mobile de blocage (5) commandé par le mobile d'actionnement (2) ;
• une étoile des mois (13) agencée pour entraîner un mobile des mois (18) d'un pas à chaque fin de mois, le mobile des mois (18) portant un indicateur des mois ;
**caractérisé par le fait que** le mécanisme de calendrier est agencé de sorte que lorsque le râteau de rappel du quantième (7) pivote dans sa position haute, il coopère avec le sautoir de quantième (4) pour déplacer ledit sautoir (4) dans une position dans laquelle il n'empêche plus le mobile de quantième (3, 6) de pivoter dans le second sens et de sorte que, au passage du dernier jour d'un mois au premier jour du mois suivant, le mobile d'actionnement (2) commande le mobile de blocage (5) pour le déplacer dans une position dans laquelle il retient le sautoir de quantième (4) dans sa position dans laquelle il n'empêche plus le mobile de quantième (3, 6) de pivoter dans le second sens, ledit mobile de quantième (3, 6) pouvant alors pivoter librement dans le second sens pour revenir à sa position de début de mois ; et **par le fait que** le mécanisme de calendrier est agencé de sorte que le râteau de rappel du quantième (7) actionne l'étoile des mois (13) et la fait avancer d'un pas lorsque ledit râteau de rappel du quantième (7) chute depuis sa position haute sous l'action de son ressort de rappel (74) au passage du dernier jour d'un mois au premier jour du mois suivant.

2. Mécanisme de calendrier selon la revendication 1, **caractérisé par le fait qu'**il comprend un outre :
• une came des mois (10) solidaire de l'étoile des mois (13) et dont le profil (101, 102) détermine la longueur des mois (28, 29, 30 ou 31 jours) ;
• un palpeur des mois (9) mobile en rotation et agencé pour coopérer avec la came des mois (10) ;
• un mobile intermédiaire (8) pivoté sur le palpeur des mois (9) et agencé pour coopérer avec le râteau de rappel du quantième (7) et le sautoir du quantième (4) ;
le mécanisme étant agencé de sorte que lorsque le râteau de rappel du quantième (7) pivote contre l'action de son ressort de rappel (74) pour rejoindre sa position haute au passage du dernier jour d'un mois au premier jour du mois suivant, il coopère avec le mobile intermédiaire (8) qui déplace alors le sautoir de quantième (4) dans sa position dans laquelle ce dernier n'empêche plus le mobile de quantième (3, 6) de pivoter dans le second sens.

3. Mécanisme de calendrier selon la revendication précédente, **caractérisé par le fait que** le mobile intermédiaire (8) est une bascule (8) pivotée sur le palpeur des mois (9) et comprenant une fente (81) traversée par une goupille (43) du sautoir de quantième (4) de sorte que, en dehors de la fin d'un mois, le sautoir de quantième (4) peut pivoter lorsqu'il est soulevé par le mobile de quantième (3, 6) qui pivote dans le premier sens entraîné par le mobile d'entraînement (2).

4. Mécanisme de calendrier selon la revendication 2 ou 3, **caractérisé par le fait que** le profil de la came des mois (10) comprend une première portion (101) caractérisant les mois de 30 et 31 jours de mars à janvier et une seconde portion (102) pour le mois de février, ladite seconde portion comprenant une fente (1022) au travers de laquelle passe une came des années bissextiles (11) agencée pour déterminer la longueur du mois de février.

5. Mécanisme de calendrier selon l'une des revendications précédentes, **caractérisé par le fait qu'**il est agencé pour permettre l'affichage rétrograde des mois et comprend un pignon à denture tronquée (15) solidaire de l'étoile des mois (13) et comprenant un secteur denté (151) et un secteur sans dent (152) et agencé pour entraîner un râteau de rappel des mois (17) dans un premier sens, ledit râteau de rappel des mois (17) étant soumis à l'action d'un ressort de rappel (171) qui tend à le faire pivoter dans un second sens opposé au premier, le râteau de rappel des mois (17) engrenant avec le mobile des mois (18) de sorte que, au passage du dernier jour du mois de décembre au premier jour du mois de janvier, l'étoile des mois (13) avance d'un pas entraînée par le râteau de rappel du quantième (7) et fait pivoter le pignon à denture tronquée (15) dans une position dans laquelle le secteur sans dent (152) coopère avec le râteau de rappel des mois (17), de sorte que, celui-ci n'étant plus retenu, il pivote dans le second sens sous l'action de son ressort de rappel (171) et entraîne le mobile de mois (18) qui revient en arrière.

6. Mécanisme de calendrier selon l'une des revendications précédentes, **caractérisé par le fait que** le râteau de rappel du quantième (7) porte un doigt des mois (72) monté pivotant sur ledit râteau (7) et soumis à l'action d'un ressort de rappel (73), ledit doigt des mois (72) étant agencé pour entraîner l'étoile des mois (13) lorsque le râteau de rappel du quantième (7) chute depuis sa position haute sous l'action de son ressort de rappel (74).

7. Mécanisme de calendrier selon l'une des revendications précédentes, **caractérisé par le fait que** les mobiles du quantième (3, 6) et des mois (18) sont concentriques.

8. Mouvement d'horlogerie comprend un mécanisme de calendrier selon l'une des revendications précédentes.

9. Pièce d'horlogerie comprend un mouvement selon la revendication précédente.

## Patentansprüche

1. Kalendermechanismus für Uhr, umfassend:
• ein Monatstag-Drehteil (3, 6), das eine Anzeige des Monatstags trägt, die dazu gestaltet ist, die retrograde Anzeige des Monatstags zu erlauben;
• ein Betätigungsdrehteil (2), das dazu gestaltet ist, von einem Uhrwerk der Uhr mitgenommen zu werden, um das Monatstag-Drehteil (3, 6) am Ende des Tages um einen Schritt pro Tag in einer ersten Richtung vorgehen zu lassen;
• einen Monatstag-Rückzugsrechen (7), welcher der Wirkung einer Rückzugsfeder (74) unterliegt und derart mit dem Monatstag-Drehteil (3, 6) in Eingriff steht, dass der Monatstag-Rückzugsrechen (7) dazu neigt, das Monatstag-Drehteil (3, 6) in einer zweiten Richtung, die der ersten Richtung entgegengesetzt ist, zum Schwenken zu bringen, wobei der Monatstag-Rückzugsrechen (7) dazu gestaltet ist, gegen die Wirkung seiner Rückzugsfeder (74) zu schwenken, um eine hohe Position zu erreichen, wenn das Betätigungsdrehteil (2) das Monatstag-Drehteil (3, 6) beim Übergang vom letzten Tag eines Monats zum ersten Tag des folgenden Monats um einen Schritt in der ersten Richtung vorgehen lässt;
• eine Monatstag-Hebelfeder (4), die mit dem Monatstag-Drehteil (3, 6) zusammenwirkt, um zu verhindern, dass dieses in die zweite Richtung schwenkt;
• ein Blockierdrehteil (5), das von dem Betätigungsdrehteil (2) gesteuert wird;
• einen Monatsstern (13), der dazu gestaltet ist, ein Monatsdrehteil (18) an jedem Monatsende um einen Schritt mitzunehmen, wobei das Monatsdrehteil (18) eine Monatsanzeige trägt;
**dadurch gekennzeichnet, dass** der Kalendermechanismus derart gestaltet ist, dass, wenn der Monatstag-Rückzugsrechen (7) in seine hohe Position schwenkt, er mit der Monatstag-Hebelfeder (4) zusammenwirkt, um die Hebelfeder (4) in eine Position zu verlagern, in der sie das Monatstag-Drehteil (3, 6) nicht mehr daran hindert, in die zweite Richtung zu schwenken, und derart dass beim Übergang vom letzten Tag eines Monats zum ersten Tag des folgenden Monats das Betätigungsdrehteil (2) das Blockierdrehteil (5) steuert, um es in eine Position zu verlagern, in der es die Monatstag-Hebelfeder (4) in ihrer Position zurückhält, in der sie das Monatstag-Drehteil (3, 6) nicht mehr daran hindert, in die zweite Richtung zu schwenken, wobei das Monatstag-Drehteil (3, 6) dann frei in der zweiten Richtung schwenken kann, um zu seiner Monatsanfangsposition zurückzukehren; und dadurch, dass der Kalendermechanismus derart gestaltet ist, dass der Monatstag-Rückzugsrechen (7) den Monatsstern (13) betätigt und ihn um einen Schritt vorgehen lässt, wenn der Monatstag-Rückzugsrechen (7) unter der Wirkung seiner Rückzugsfeder (74) beim Übergang vom letzten Tag eines Monats zum ersten Tag des folgenden Monats von seiner hohen Position fällt.

2. Kalendermechanismus nach Anspruch 1, **dadurch gekennzeichnet, dass** er ferner umfasst:
• eine Monatskurvenscheibe (10), die fest mit dem Monatsstern (13) verbunden ist und deren Profil (101, 102) die Länge der Monate (28, 29, 30 oder 31 Tage) bestimmt;
• einen Monatstaster (9), der drehbeweglich und dazu gestaltet ist, mit der Monatskurvenscheibe (10) zusammenzuwirken;
• ein Zwischendrehteil (8), das an dem Monatstaster (9) schwenkbar gelagert und dazu gestaltet ist, mit dem Monatstag-Rückzugsrechen (7) und der Monatstag-Hebelfeder (4) zusammenzuwirken;
wobei der Mechanismus derart gestaltet ist, dass, wenn der Monatstag-Rückzugsrechen (7) gegen die Wirkung seiner Rückzugsfeder (74) schwenkt, um beim Übergang vom letzten Tag eines Monats zum ersten Tag des folgenden Monats wieder seine hohe Position einzunehmen, er mit dem Zwischendrehteil (8) zusammenwirkt, das dann die Monatstag-Hebelfeder (4) in ihre Position verlagert, in der diese letztere nicht mehr verhindert, dass das Monatstag-Drehteil (3, 6) in die zweite Richtung schwenkt.

3. Kalendermechanismus nach dem vorhergehenden Anspruch, **dadurch gekennzeichnet, dass** das Zwischendrehteil (8) eine Wippe (8) ist, die auf dem Monatstaster (9) schwenkbar gelagert ist und einen Schlitz (81) umfasst, der von einem Stift (43) der Monatstag-Hebelfeder (4) durchquert wird, derart dass, außer zum Monatsende, die Monatstag-Hebelfeder (4) schwenken kann, wenn sie von dem Monatstag-Drehteil (3, 6) angehoben wird, das von dem Mitnahmedrehteil (2) mitgenommen in die erste Richtung schwenkt.

4. Kalendermechanismus nach Anspruch 2 oder 3, **dadurch gekennzeichnet, dass** das Profil der Monatskurvenscheibe (10) einen ersten Abschnitt (101), der die Monate mit 30 und 31 Tagen von März bis Januar kennzeichnet, und einen zweiten Abschnitt (102) für den Monat Februar umfasst, wobei der zweite Abschnitt einen Schlitz (1022) umfasst, den eine Schaltjahr-Kurvenscheibe (11) durchquert, die dazu gestaltet ist, die Länge des Monats Februar zu bestimmen.

5. Kalendermechanismus nach einem der vorhergehenden Ansprüche, **dadurch gekennzeichnet, dass** er dazu gestaltet ist, die retrograde Anzeige der Monate zu erlauben, und einen Trieb (15) mit abgestumpfter Zahnung umfasst, der fest mit dem Monatsstern (13) verbunden ist und einen gezahnten Sektor (151) und einen Sektor (152) ohne Zähne umfasst und dazu gestaltet ist, einen Monatsrückzugsrechen (17) in einer ersten Richtung mitzunehmen, wobei der Monatsrückzugsrechen (17) der Wirkung einer Rückzugsfeder (171) unterliegt, die dazu neigt, ihn in einer zweiten Richtung zum Schwenken zu bringen, die der ersten entgegengesetzt ist, wobei der Monatsrückzugsrechen (17) derart mit dem Monatsdrehteil (18) ineinandergreift, dass beim Übergang vom letzten Tag des Monats Dezember zum ersten Tag des Monats Januar der Monatsstern (13) von dem Monatstag-Rückzugsrechen (7) mitgenommen um einen Schritt vorgestellt wird und den Trieb (15) mit abgestumpfter Zahnung in eine Position zum Schwenken bringt, in welcher der Sektor (152) ohne Zähne derart mit dem Monatsrückzugsrechen (17) zusammenwirkt, dass er, da er nicht mehr zurückgehalten wird, unter der Wirkung seiner Rückzugsfeder (171) in die zweite Richtung schwenkt und das Monatsdrehteil (18) mitnimmt, das zurückkehrt.

6. Kalendermechanismus nach einem der vorhergehenden Ansprüche, **dadurch gekennzeichnet, dass** der Monatstag-Rückzugsrechen (7) einen Monatsfinger (72) trägt, der schwenkbar an dem Rechen (7) gelagert ist und der Wirkung einer Rückzugsfeder (73) unterliegt, wobei der Monatsfinger (72) dazu gestaltet ist, den Monatsstern (13) mitzunehmen, wenn der Monatstag-Rückzugsrechen (7) unter der Wirkung seiner Rückzugsfeder (74) von seiner hohen Position fällt.

7. Kalendermechanismus nach einem der vorhergehenden Ansprüche, **dadurch gekennzeichnet, dass** das Monatstag- (3, 6) und das Monatsdrehteil (18) konzentrisch sind.

8. Uhrwerk, das einen Kalendermechanismus nach einem der vorhergehenden Ansprüche umfasst.

9. Uhr, die ein Uhrwerk nach dem vorhergehenden Anspruch umfasst.

## Claims

1. Calendar mechanism for a timepiece, comprising
• a date mobile (3, 6) bearing an indicator of the date arranged to allow the retrograde displaying of the date;
• an actuation mobile (2) arranged to be driven by a movement of the timepiece to cause the date mobile (3, 6) to advance by one step per day in a first direction at the end of the day;
• a date return rack (7) subject to the action of a return spring (74) and engaged with the date mobile (3, 6) such that the date return rack (7) tends to cause the date mobile (3, 6) to pivot in a second direction, opposite to the first direction, the date return rack (7) being arranged to pivot against the action of its return spring (74) to reach a top position when the actuation mobile (2) causes the date mobile (3, 6) to advance by one step in the first direction in passing from the last day of a month to the first day of the following month;
• a date jumper (4) cooperating with the date mobile (3, 6) to prevent same from pivoting in the second direction;
• a blocking mobile (5) controlled by the actuation mobile (2);
• a month starwheel (13) arranged to drive a month mobile (18) by one step at the end of each month, the month mobile (18) bearing a month indicator;
**characterised in that** the calendar mechanism is arranged such that, when the date return rack (7) pivots into its top position, it cooperates with the date jumper (4) to move said jumper (4) into a position in which it no longer prevents the date mobile (3, 6) from pivoting in the second direction and such that, in passing from the last day of a month to the first day of the following month, the actuation mobile (2) controls the blocking mobile (5) to move it into a position in which it keeps the date jumper (4) in its position in which it no longer prevents the date mobile (3, 6) from pivoting in the second direction, said date mobile (3, 6) thus being able to pivot freely in the second direction to return to its position at the start of a month; and **in that** the calendar mechanism is arranged such that the date return rack (7) actuates the month starwheel (13) and causes it to advance by one step when said date return rack (7) drops from its top position under the action of its return spring (74) in passing from the last day of a month to the first day of the following month.

2. Calendar mechanism as claimed in claim 1, **characterised in that** it further comprises:
• a month cam (10) fixedly attached to the month starwheel (13) and the profile (101, 102) of which determines the length of the months (28, 29, 30 or 31 days);
• a month feeler spindle (9) which can move in rotation and is arranged to cooperate with the month cam (10);
• an intermediate mobile (8) pivoted on the month feeler spindle (9) and arranged to cooperate with the date return rack (7) and the date jumper (4);
the mechanism being arranged such that, when the date return rack (7) pivots against the action of its return spring (74) to return to its top position in passing from the last day of a month to the first day of the following month, it cooperates with the intermediate mobile (8) which thus moves the date jumper (4) into its position in which the latter no longer prevents the date mobile (3, 6) from pivoting in the second direction.

3. Calendar mechanism as claimed in the preceding claim, **characterised in that** the intermediate mobile (8) is a lever arm (8) pivoted on the month feeler spindle (9) and comprising a slot (81) through which a pin (43) of the date jumper (4) passes such that, apart from at the end of a month, the date jumper (4) can pivot when it is raised by the date mobile (3, 6) which pivots in the first direction driven by the actuation mobile (2).

4. Calendar mechanism as claimed in claim 2 or 3, **characterised in that** the profile of the month cam (10) comprises a first portion (101) characterising the months with 30 and 31 days from March to January and a second portion (102) for the month of February, said second portion comprising a slot (1022) through which a leap-year cam (11) passes, said leap-year cam being arranged to determine the length of the month of February.

5. Calendar mechanism as claimed in any one of the preceding claims, **characterised in that** it is arranged to allow the retrograde displaying of the months and comprises a truncated tooth pinion (15) fixedly attached to the month starwheel (13) and comprising a toothed sector (151) and a toothless sector (152) and arranged to drive a month return rack (17) in a first direction, said month return rack (17) being subject to the action of a return spring (171) which tends to cause it to pivot in a second direction opposite to the first direction, the month return rack (17) engaging with the month mobile (18) such that, in passing from the last day of the month of December to the first day of the month of January, the month starwheel (13) advances by one step driven by the date return rack (7) and causes the truncated tooth pinion (15) to pivot into a position in which the toothless sector (152) cooperates with the month return rack (17) such that, with the latter no longer being held, it pivots in the second direction under the action of its return spring (171) and drives the month mobile (18) which moves backwards.

6. Calendar mechanism as claimed in any one of the preceding claims, **characterised in that** the date return rack (7) bears a month finger (72) mounted so as to be pivotable on said rack (7) and subjected to the action of a return spring (73), said month finger (72) being arranged to drive the month starwheel (13) when the date return rack (7) drops from its top position under the action of its return spring (74).

7. Calendar mechanism as claimed in any one of the preceding claims, **characterised in that** the date (3, 6) and month (18) mobiles are concentric.

8. Timepiece movement comprises a calendar mechanism as claimed in any one of the preceding claims.

9. Timepiece comprises a movement as claimed in the preceding claim.
